# EUROPÄISCHE PATENTSCHRIFT

(11) **EP 2 785 462 B1**
(45) Veröffentlichungstag und Bekanntmachung des Hinweises auf die Patenterteilung: **06.04.2016**
(21) Anmeldenummer: 12797708.0
(22) Anmeldetag: 28.11.2012
(51) Int. Cl.: B02C 17/00, B02C 17/22, B02C 17/24, B07B 13/00, B02C 23/08

(54) **VORRICHTUNG UND VERFAHREN ZUM AUFBEREITEN VON MATERIALIEN**
APPARATUS AND PROCESS FOR TREATMENT OF MATERIALS
DISPOSITIF ET PROCÉDÉ DE TRAITEMENT DE MATÉRIAUX

(30) Priorität: 29.11.2011 DE 102011119621
(43) Veröffentlichungstag der Anmeldung: 08.10.2014
(73) Patentinhaber: Haver & Boecker OHG, 59302 Oelde (DE)
(72) Erfinder: MÜLLER, Hagen, 09618 Brand-Erbisdorf OT Langenau (DE); WAULIGMANN, Bernd, 48157 Münster (DE)
(74) Vertreter: BSB Intellectual Property Law
(86) Internationale Anmeldenummer: PCT/EP2012/004898
(87) Internationale Veröffentlichungsnummer: WO 2013/079189

(56) Entgegenhaltungen:
- DE-A1- 1 758 512
- DE-B- 1 166 111
- DE-C3- 2 212 251

## Beschreibung

Die vorliegende Erfindung betrifft eine Vorrichtung und ein Verfahren zum Aufbereiten von Materialien. Insbesondere betrifft die Erfindung ein Reinigungsgerät und ein Verfahren zum Aufbereiten von Materialien, die aus Lagerstätten abgebautes körniges Material enthalten und/oder ein Reinigungsgerät und ein Verfahren zum Zerkleinern von in Rohkies enthaltenen, klumpenförmigen Fremdstoffen wie Lehm oder dergleichen. Auch ein Einsatz im Bereich des Recycling von beispielsweise Schlacken, Baustoffen ist möglich.

Im Stand der Technik sind verschiedene Reinigungsgeräte zum Aufbereiten von Materialien bekannt geworden.

Mit der DE 2 812 985 A1 ist eine Vorrichtung zur Bearbeitung von zerkleinertem Stein bekannt geworden, die mit einer liegenden hohlen Drehtrommel und einem darin exzentrisch eingesetzten Rotor ausgerüstet ist. Die Drehtrommel ist leicht zur Horizontalen geneigt angeordnet. Der Rotationsantrieb für die Drehtrommel weist eine umgekehrte Drehrichtung wie der Rotationsantrieb des Rotors auf. Durch die exzentrische Anordnung des Rotors zu der Drehtrommel wird an einer Stelle ein verkleinerter Spalt zur mechanischen Behandlung des zerkleinerten Gesteins zur Verfügung gestellt. Durch die liegende Anordnung der Drehtrommel benötigt die Vorrichtung in der DE 2 812 985 A1 einen erheblichen Platzbedarf, da nur ein geringer Füllungsgrad erreichbar ist.

Mit der DE 2 212 251 C3 ist eine Vorrichtung zum Zerkleinern von in Rohkies enthaltenen klumpenförmigen Fremdstoffen wie Lehm oder dergleichen bekannt geworden, wobei ein senkrecht aufgestellter feststehender rohrförmiger Behälter vorgesehen ist, in dem an einer drehbaren Achse ein Rührwerk angeordnet ist, welches das in dem senkrechten Behälter vorhandene aufzubereitende Material durchrührt. Die Vorrichtung gemäß der DE 2 212 251 C3 weist einen geringeren Platzbedarf auf, hat jedoch auch einen eingeschränkten Durchsatz. Die Intensität des Energieeintrages ist durch die Geometrie des Rührwerkes nur sehr gering, da nur wenige Partikel direkt mit dem Rührwerk in Berührung sind.

Es ist deshalb die Aufgabe der vorliegenden Erfindung, eine Vorrichtung und ein Verfahren zum Aufbereiten von Materialien zur Verfügung zu stellen, womit bei einem geringen Raumbedarf ein hoher Durchsatz möglich ist.

Diese Aufgabe wird gelöst durch ein Reinigungsgerät mit den Merkmalen des Anspruchs 1 und durch ein Verfahren mit den Merkmalen des Anspruchs 15. Bevorzugte Weiterbildungen der Erfindung werden in den Unteransprüchen definiert. Weitere Vorteile und Merkmale ergeben sich aus der allgemeinen Beschreibung und der Beschreibung des Ausführungsbeispiels.

Ein erfindungsgemäßes Reinigungsgerät dient zum Aufbereiten von Materialien. Insbesondere dient das Reinigungsgerät zum Aufbereiten von Materialien, welche aus Lagerstätten abgebautes körniges Material umfassen. Das Reinigungsgerät zum Aufbereiten von Materialien kann auch zum Zerkleinern von in Rohkies enthaltenen klumpenförmigen Fremdstoffen wie Lehm oder dergleichen vorgesehen sein. Das erfindungsgemäße Reinigungsgerät weist einen aufrecht angeordneten rohrförmigen Behälter auf. In dem rohrförmigen Behälter ist im Wesentlichen zentral eine Achseneinrichtung angeordnet. Zwischen der Achseneinrichtung und der Innenwandung des rohrförmigen Behälters ist ein Prozessraum zur Aufnahme des aufzubereitenden Materials vorgesehen. Dabei ist der rohrförmige Behälter rotierend antreibbar. In dem Prozessraum sind Mitnehmer als Arbeitsorgane vorgesehen.

Das erfindungsgemäße Reinigungsgerät hat viele Vorteile. Ein erheblicher Vorteil des erfindungsgemäßen Reinigungsgeräts besteht darin, dass bei einer aufrechten Anordnung des rohrförmigen Behälters der Behälter rotierend antreibbar ist. Dabei kann die Achseneinrichtung feststehend vorgesehen sein. Die Relativbewegung zwischen den Mitnehmern in dem Prozessraum und dem Prozessraum bzw. dem rohrförmigen Behälter oder der Achseneinrichtung wird durch die Drehbewegung des rohrförmigen Behälters bewirkt.

Überraschenderweise hat sich gezeigt, dass im Gegensatz zu einer sich drehenden Mittelachse, eine angetriebene rotierende Außenwand einen erheblich höheren Mitnahmeeffekt auf das eingebrachte Material hat und so eine bessere Durchwalkung und somit ein erhöhter Reinigungseffekt erzielt werden kann. Vorzugsweise ist wenigstens ein Arbeitsorgan an dem rohrförmigen Behälter vorgesehen.

In einer bevorzugten Weiterbildung ist wenigstens ein Arbeitsorgan austauschbar an dem rohrförmigen Behälter angeordnet. Eine solche Weiterbildung ist sehr vorteilhaft, da sie die einfachere Wartung und die einfachere Einstellung unterschiedlicher Eigenschaften beim Aufbereiten von Materialien erlaubt. Durch den Austausch eines Arbeitsorgans kann beispielsweise im Falle von Verschleiß unaufwendig der Betrieb fortgesetzt werden. Es ist nicht nötig, erst das im Prozessraum vorhandene Material zu entleeren, um die äußeren Arbeitsorgane auszutauschen.

Vorzugsweise ist wenigstens ein Arbeitsorgan austauschbar an der Achseneinrichtung angeordnet. Eine Ausgestaltung, bei der sowohl Arbeitsorgane an dem rohrförmigen Behälter als auch an der Achseneinrichtung angeordnet sind, ermöglicht eine besonders wirksame Aufbereitung und Reinigung des zu bearbeitenden Materials. Das gilt insbesondere, wenn sich die Arbeitsorgane oder wenigstens zwei Arbeitsorgane Prozessrichtung und/oder in vertikaler Richtung überlappen. Darunter ist hier zu verstehen, dass sich wenigstens zwei Arbeitsorgane im Betrieb wenigstens zeitweise in vertikaler Richtung überlappen. Anders gesagt überlappen sich die Arbeitsbereiche wenigstens zweier Arbeitsorgane wenigstens teilweise in vertikaler Richtung.

Vorzugsweise ist zwischen der Innenwandung des rohrförmigen Behälters und einer Außenwandung der Achseneinrichtung ein einstellbarer oder veränderbarer Arbeitsspalt vorgesehen. Ein einstellbarer Arbeitsspalt führt dazu, dass die Arbeitsgeschwindigkeit des Reinigungsgerätes beeinflussbar ist. Ein größerer Arbeitsspalt führt zu einem größeren Durchsatz, während ein kleinerer Arbeitsspalt den Durchsatz reduziert, jedoch die Intensität erhöht. Je nach aufzubereitendem Material kann ein entsprechender Arbeitsspalt ideal sein, der so angepasst werden kann.

Insbesondere ist es möglich, dass der Arbeitsspalt über der Höhe des rohrförmigen Behälters stufenweise oder kontinuierlich einstellbar vorgesehen ist. Das ermöglicht mehrere unterschiedliche Arbeitsspalte über der Höhe des rohrförmigen Behälters. Dadurch kann beispielsweise die Verweilzeit in einem ersten Höhenabschnitt vergrößert werden.

Vorzugsweise weist die Achseneinrichtung eine unrund ausgebildete Achse und darum herum angeordnete im Wesentlichen rund ausgebildete Abstandshalter auf. Die unrunde Achse kann mehreckig ausgebildet sein oder einen sternförmigen, eiförmigen, ovalen, Torx-förmigen Querschnitt oder dergleichen aufweisen.

Vorzugsweise sind Abstandshalter mit unterschiedlichen Durchmessern vorgesehen, um unterschiedliche Arbeitsspalte zur Verfügung zu stellen. Abstandshalter mit definierten - gleichen oder auch unterschiedlichen - Längen können auf der Achse aneinandergereiht werden. Durch die Aneinanderreihung von Abstandshaltern unterschiedlicher Durchmesser werden über der Höhe unterschiedliche Arbeitsspalte ausgebildet. Mit der Anzahl gleicher oder auch unterschiedlicher Abstandshalter kann die Anzahl der Arbeitsorgane variiert werden.

Vorzugsweise ist wenigstens ein Arbeitsorgan als inneres Arbeitsorgan ausgebildet, welches von innen in den Prozessraum hineinragt. Ein solches inneres Arbeitsorgan kann insbesondere auf die Achse aufsteckbar ausgebildet sein. Vorzugsweise ist das innere Arbeitsorgan unter unterschiedlichen Winkeln zu der Achse ausrichtbar.

Es ist möglich, dass das innere Arbeitsorgan bzw. das innen angeordnete Arbeitsorgan einen, zwei, drei, vier oder mehr Mitnehmer aufweist. Bei einer Mehrzahl von Mitnehmern sind die Mitnehmer insbesondere im Wesentlichen symmetrisch über den Umfang des Arbeitsorgans verteilt angeordnet. Weist ein Arbeitsorgan beispielsweise drei Mitnehmer auf, so erstrecken sich diese bevorzugt nach der Montage auf der Achse jeweils unter einem Winkel von 120° zueinander.

Vorzugsweise wird auf der Achse zwischen wenigstens zwei Abstandshaltern wenigstens ein innen angeordnetes Arbeitsorgan vorgesehen. Es ist auch möglich, dass zwei oder mehr Abstandshalter direkt aneinandergrenzen. Es ist auch möglich, dass anstelle eines Arbeitsorgans eine ähnlich ausgebildete Einheit vorgesehen wird, die keine Mitnehmer aufweist und nicht auf den Prozessraum einwirkt. Dann kann wahlweise anstelle eines Arbeitsorgans eine solche Einheit zwischen zwei Abstandshaltern platziert werden. In einem einfachsten Fall besteht eine solche Einheit aus einer kreisförmigen Scheibe, die auf die Achse aufgesteckt wird.

Vorzugsweise ist wenigstens ein Arbeitsorgan als äußeres Arbeitsorgan bzw. als außen angeordnetes Arbeitsorgan ausgebildet, welches von außen in den Prozessraum hineinragt. Insbesondere wird das äußere Arbeitsorgan von außen durch die Wandung des rohrförmigen Behälters in den Prozessraum hinein eingeführt. Eine solche Ausgestaltung ist besonders vorteilhaft, da ein sehr einfacher Austausch von äußeren Arbeitsorgangen möglich ist. Ein Arbeitsorgan kann durch die Wandung des rohrförmigen Behälters nach außen entfernt werden, und es kann ein gleiches oder ein anderes Arbeitsorgan von außen durch die Wandung in den Prozessraum wieder eingeführt werden.

Die Einstecköffnung zur Einführung eines Arbeitsorgans kann beispielsweise über ein geeignetes Verschlussorgan verschlossen werden, wenn an der Einstecköffnung kein Arbeitsorgan benötigt wird.

Auf diese Weise ist es möglich, auf dem Außenumfang des rohrförmigen Behälters eine Vielzahl von Einstecköffnungen vorzusehen, von denen - je nach Bedarf - nur ein kleinerer oder größerer Anteil zur Aufnahme von Arbeitsorganen genutzt wird.

Dadurch wird eine besonders flexible Konstruktion ermöglicht, bei der die Anzahl und Art der einwirkenden Arbeitsorgane je nach Bedarf eingestellt werden kann.

Dementsprechend können unterschiedliche Arbeitsorgane mit Mitnehmern unterschiedlicher Länge und/oder Form vorgesehen sein. Dabei können sowohl innen angeordnete Arbeitsorgane als auch außen angeordnete Arbeitsorgane mit Mitnehmern unterschiedliche Länge und/oder Form vorgesehen sein.

Vorzugsweise werden bei den äußeren bzw. außen angeordneten Arbeitsorganen diese über wenigstens ein Bolzenteil gesichert.

Eine solche Sicherung kann unbeabsichtigtes Herausziehen oder Herausdrücken verhindern und kann gegebenenfalls als Drehmomentstütze im Betrieb dienen.

Es ist auch möglich, dass einzelne, mehrere oder alle Arbeitsorgane mit Mitnehmern ausrüstbar sind, bei denen sich unterschiedliche Winkel zur Längsachse des Mitnehmers ergeben. Beispielsweise kann ein Mitnehmer als länglicher etwa schwertförmiger Stab ausgebildet sein, dessen Schwertfläche in einer senkrechten Ebene oder aber geneigt zur senkrechten Ebene ausgerichtet ist. Durch eine Neigung in die eine oder die andere Richtung kann das aufzubereitende Material durch das Zusammenwirken mit dem entsprechenden Mitnehmer axial in Richtung des Ausgangs oder in Richtung des Eingangs gelenkt werden, um den Bearbeitungszeitraum zu verkleinern oder zu vergrößern.

In bevorzugten Weiterbildungen weist der rohrförmige Behälter an der Innenwandung eine Verschleißschutzeinrichtung auf. Die Verschleißschutzeinrichtung kann insbesondere als autogener Verschleißschutz ausgebildet sein und insbesondere wenigstens abschnittsweise umlaufende Stege und vorzugsweise sich quer dazu erstreckende Längsstreben umfassen.

Eine solche Verschleißschutzeinrichtung führt dazu, dass sich in den zwischen den Stegen und Längsstreben ausgebildeten Taschen aufzubereitendes Material ansammelt, welches so die Wandung des rohrförmigen Behälters zuverlässig vor Abrieb schützt. Die reibende Beanspruchung erfolgt dann nicht direkt auf der Innenoberfläche des rohrförmigen Behälters, sondern es erfolgt eine reibende Beanspruchung innerhalb des aufzubereitenden Materials, wodurch eine effektive Verlängerung der Einsatzdauer ermöglicht wird.

Vorzugsweise ist der rohrförmige Behälter in wenigstens einem Bereich an dem oberen und/oder dem unteren Ende gelagert. Der rohrförmige Behälter kann auch in Bereichen der oberen und unteren Enden gelagert sein. Dabei kann der rohrförmige Behälter genau an den oberen und/oder unteren Enden gelagert sein. Es ist aber auch möglich, dass die Lagerung beabstandet von den oberen und unteren Enden erfolgt. Möglich und bevorzugt ist eine Lagerung auch nur oben und unten und insbesondere nur unten.

Vorzugsweise ist wenigstens eine Steuereinrichtung vorgesehen, mit welcher insbesondere die Drehgeschwindigkeit des rohrförmigen Behälters steuerbar ist.

Zum Antrieb des drehbaren rohrförmigen Behälters ist insbesondere wenigstens ein Motor vorgesehen, der beispielsweise über einen Riemenantrieb oder ein Getriebe den rohrförmigen Behälter antreibt. Als Motor kann insbesondere ein getriebeloser Direktantrieb, wie insbesondere ein Torquemotor vorgesehen sein. Auch andere Antriebe sind möglich.

Es ist möglich, dass wenigstens ein Füllstandsensor vorgesehen ist, um eine Steuerung der Aufbereitung in Abhängigkeit von dem Füllstand in dem Prozessraum bzw. dem rohrförmigen Behälter zu ermöglichen.

In vorteilhaften Weiterbildungen sind wenigstens eine obere Einfüllöffnung zur Zufuhr von Material und wenigstens eine untere Abführöffnung zur Abfuhr von Material vorgesehen. Der oberen Einfüllöffnung ist insbesondere ein Transportband oder ein Einfülltrichter zugeordnet und der unteren Abführöffnung ist vorzugsweise wenigstens ein Abzugsorgan nachgeordnet, welches einer Gruppe von Abzugsorganen entnommen ist, die Bandförderer, Kettenkratzerförderer, Zellenradschleusen und Schwingförderer umfasst.

Der Füllungsgrad im Betrieb ist vorzugsweise durchschnittlich größer als 0,4 und insbesondere größer 0,6 und vorzugsweise größer 0,7 und besonders bevorzugt größer 0,8. Auch Werte von 0,9 und größer sind möglich. Vorzugsweise wird der Füllungsgrad durch den Füllstandsensor ermittelt und über die Steuereinrichtung gesteuert.

Die Achseneinrichtung kann feststehend ausgebildet sein. Es ist aber auch möglich, dass die Achseneinrichtung rotierbar ausgebildet ist. Wenn die Achseneinrichtung rotierbar ausgebildet ist, ist sie insbesondere gegenläufig zu dem rohrförmigen Behälter rotierbar vorgesehen.

Das erfindungsgemäße Verfahren dient zum Aufbereiten von Materialien, wie aus Lagerstätten abgebautes körniges Material und/oder zum Zerkleinern von im Rohkies enthaltenen klumpenförmigen Fremdstoffen wie Lehm oder dergleichen und wird mit einem Reinigungsgerät durchgeführt, welches einen in dem Reinigungsgerät aufrecht angeordneten rohrförmigen Behälter und eine im Wesentlichen zentral in dem rohrförmigen Behälter angeordnete Achseneinrichtung aufweist. Zwischen der Achseneinrichtung und der Innenwandung des rohrförmigen Behälters wird ein Prozessraum zur Aufnahme des aufzubereitenden Materials aufgespannt. Der rohrförmige Behälter wird rotierend angetrieben und in dem Prozessraum sind Mitnehmer als Arbeitsorgane vorgesehen.

Auch das erfindungsgemäße Verfahren ist sehr vorteilhaft, da es eine effektive Bearbeitung und Aufbereitung von Materialien ermöglicht.

Unter einem aufrecht angeordneten rohrförmigen Behälter wird im Sinne der vorliegenden Erfindung insbesondere ein im Wesentlichen vertikal angeordneter rohrförmiger Behälter verstanden. Möglich ist es, dass der rohrförmiger Behälter genau senkrecht ausgerichtet ist. Möglich ist es aber auch, dass der rohrförmige Behälter und/oder dessen Drehachse zur Vertikalen um einen geringfügigen Winkelbetrag geneigt angeordnet sind. Beispielsweise sind Winkel von 2°, 5°, 10°, 15° oder auch 20° möglich. Jedenfalls beträgt der Neigungswinkel weniger als 30° und vorzugsweise weniger als 10°.

Weitere Vorteile der vorliegenden Erfindung ergeben sich aus dem Ausführungsbeispiel, welches im Folgenden mit Bezug auf die beiliegenden Figuren erläutert wird.

In den Figuren zeigen:
- Fig. 1: eine schematische Darstellung einer Aufbereitungsanlage;
- Fig. 2: eine Seitenansicht des erfindungsgemäßen Reinigungsgeräts;
- Fig. 3: einen Querschnitt durch den rohrförmigen Behälter des Reinigungsgeräts nach Fig. 2;
- Fig. 4: eine schematische Draufsicht auf den rohrförmigen Behälter;
- Fig. 5: ein erstes inneres Arbeitsorgan;
- Fig. 6: ein zweites inneres Arbeitsorgan;
- Fig. 7: ein drittes inneres Arbeitsorgan;
- Fig. 8: ein äußeres Arbeitsorgan;
- Fig. 9: ein Verschlussorgan; und
- Fig. 10: eine perspektivische Darstellung des erfindungsgemäßen Reinigungsgeräts.

Mit Bezug auf die beiliegenden Figuren wird im Folgenden ein Ausführungsbeispiel der erfindungsgemäßen Anlage 100 beschrieben, die ein erfindungsgemäßes Reinigungsgerät 1 umfasst.

Fig. 1 zeigt eine stark schematisierte Seitenansicht einer erfindungsgemäßen Anlage 100, die hier ein Reinigungsgerät 1 und eine nachgeschaltete Siebmaschine 120 umfasst.

Die Anlage 100 dient zum Aufbereiten von Materialien, wie z. B. Materialien, die aus Lagerstätten abgebautes körniges Material umfassen und/oder zum Aufbereiten und insbesondere zum Zerkleinern von in Rohkies enthaltenen, klumpenförmigen Fremdstoffen wie Lehm oder dergleichen. Die erfindungsgemäße Anlage 100 eignet sich auch zum Aufbereiten anderer ähnlicher Materialien.

Das in Figur 1 schematisch abgebildete Reinigungsgerät 1 umfasst einen rohrförmigen Behälter 2 und eine darin vorgesehene Achseneinrichtung 3. Während die Achseneinrichtung 3 hier vorzugsweise feststehend angeordnet ist, ist der rohrförmige Behälter 2 drehbar gelagert.

Zwischen der Innenwandung 4 des rohrförmigen Behälters 2 und der Außenwandung 11 der Achseneinrichtung 3 wird ein Prozessraum 5 aufgespannt, der im Betrieb im Wesentlichen jederzeit nahezu vollständig mit aufzubereitendem Material 6 gefüllt ist, welches von oben über die obere Einführöffnung 34 dem Reinigungsgerät 1 zugeführt wird.

Das aufzubereitende Material 6 kann dabei beispielsweise in einer vorgeschalteten Reinigungseinrichtung schon vorbehandelt oder vorklassiert sein.

Das aus dem Prozessraum 5 am unteren Ende 30 austretende aufbereitete Material wird über ein Abzugsorgan 36, wie beispielsweise einen Bandförderer, abtransportiert.

Im dargestellten Ausführungsbeispiel wird das durch die untere Abführöffnung 35 abgeführte Material 6 einer Siebmaschine 120 der Aufbereitungsanlage 100 zugeführt. An der Siebmaschine 120 kann beispielsweise Wasser als Flüssigkeit zugeführt werden, um die Aufbereitung zu unterstützen. An der Siebmaschine 120 wird das aufzubereitende Material vorzugsweise in wenigstens zwei Fraktionen getrennt, die im Anschluss daran noch weiteren Behandlungsschritten unterzogen werden können.

Der rohrförmige Behälter 2 des Reinigungsgeräts 1 ist über einen elektrischen Motor 32 antreibbar. Zur Kraftübertragung von dem Motor 32 auf den rohrförmigen Behälter 2 kann ein Antriebsriemen dienen. Möglich ist auch der Einsatz eines Getriebes, welches aus zwei oder mehr Zahnrädern oder dergleichen besteht.

Die Drehung des rohrförmigen Behälters 2 wird durch eine Steuereinrichtung 31 gesteuert, die vorzugsweise auch zur Prozessüberwachung dienen kann.

Zur Überwachung des Füllungsrades 37 kann wenigstens ein Füllstandsensor 33 vorgesehen sein, der beispielsweise optisch, elektrisch oder magnetisch ein Maß für den Füllungsgrad 37 erfasst. Möglich ist es auch, dass ein Gewichtssensor eingesetzt wird, der beispielsweise das Gewicht des rohrförmigen Behälters 2 bzw. des gesamten Reinigungsgerätes 1 erfasst und daraus einen Parameter für den Füllungsgrad 37 ableitet. Bei bekannter Dichte des aufzubereitenden Materials und/oder bei Vorlage von Erfahrungsdaten kann über das Gewicht des Reinigungsgeräts zuverlässig auf den Füllungsgrad 37 zurückgeschlossen werden.

In Abhängigkeit von dem Füllungsgrad und/oder Erfahrungswerten und/oder beispielsweise der elektrischen Leistungsaufnahme des Motors 32 und/oder der aktuellen Drehzahl des rohrförmigen Behälters 2 kann auf die Betriebsbedingungen zurückgeschlossen werden und dementsprechend die Drehzahl des rohrförmigen Behälters 2 erhöht oder erniedrigt werden oder beispielsweise die Menge an oben zugeführtem Material 6 erhöht oder erniedrigt werden, um den gewünschten Arbeitspunkt zu erhalten oder einzuhalten.

Es ist auch möglich, den Prozess über die Anzahl und Art der wirkenden Arbeitsorgane 9, 10 oder über den Durchmesser der Abstandshalter 15, 16 zu steuern.

An der Achseneinrichtung 3 sind Arbeitsorgane 9 angeordnet. Die Arbeitsorgane 9 werden hier als innere bzw. innen angeordnete Arbeitsorgane 19 bezeichnet, da sie von innen in den Prozessraum 5 hineinragen. Die Anzahl, Art und Orientierung der Arbeitsorgane 9, die unterschiedliche Anzahlen von Mitnehmern 7umfassen können, ist variabel und kann je nach Bedarf ausgewählt werden.

An dem rohrförmigen Behälter 2 sind Arbeitsorgane 10 mit Mitnehmern 8 vorgesehen. Die Arbeitsorgane 10 können als äußere bzw. außen angeordnete Arbeitsorgane 20 bezeichnet werden, da deren Mitnehmer 8 von außen in den Prozessraum 5 hineinragen.

Hier werden, wie bei den nachfolgenden Figuren besser zu erkennen, die Arbeitsorgane 10 von außen durch die Wandung 24 des rohrförmigen Behälters 2 in den Prozessraum 5 eingeführt. Dabei kann die Länge, Form und Anzahl der Mitnehmer 8 an den Arbeitsorganen 10 variabel sein.

Eine solche Ausgestaltung ermöglicht eine flexible Anzahl von Arbeitsorganen 10, da je nach Bedarf durch die Einstecköffnungen 23 Arbeitsorgane 10 von außen in den rohrförmigen Behälter 2 und somit in den Prozessraum 5 eingeführt werden können. Das kann gegebenenfalls bei einem kurzen Stopp im laufenden Betrieb erfolgen, sodass beispielweise auf sich ändernde Bedingungen des aufzubereitenden Materials 6 eingegangen und reagiert werden kann.

In Figur 2 ist ein vergrößerter Querschnitt durch das Reinigungsgerät nach Figur 1 abgebildet. Im Inneren des rohrförmigen Behälters 2 ist die Achseneinrichtung 3 dargestellt. Die Achseneinrichtung 3 besteht aus einer zentralen und hier mehreckigen und vorzugsweise im Querschnitt quadratischen Achse 14, auf die nacheinander Abstandshalter 15 oder 16 und Arbeitsorgane 9 aufgesteckt werden.

Die Arbeitsorgane 9 weisen jeweils einen oder mehrere Mitnehmer 7 auf. Die Mitnehmer 7 erstrecken sich von der Achse 14 aus nach außen. Die Ausrichtung der Mitnehmer 7 kann radial sein, kann dazu aber auch tangentiale oder vertikale Komponenten aufweisen.

Für den nötigen Abstand in Prozessrichtung bzw. vertikaler Richtung 38 zwischen zwei Arbeitsorganen 9 sorgt ein zwischengesteckter Abstandshalter 15 oder 16. Möglich ist es auch, dass zwei oder mehr Abstandshalter 15 oder 16 direkt hintereinander aufgesteckt werden.

Wie Figur 2 eindeutig zu entnehmen ist, weisen die im oberen Bereich vorgesehenen Abstandshalter 15 einen geringeren Durchmesser 17 auf als die im unteren Bereich vorgesehenen Abstandshalter 16, die einen größeren Außendurchmesser 18 aufweisen.

Dadurch wird hier im oberen Bereich ein größerer Arbeitsspalt 12 ermöglicht als im unteren Bereich, wo ein deutlich kleinerer Arbeitsspalt 13 zwischen der Außenwandung 11 der Achseneinrichtung 3 und der Innenwandung 4 des rohrförmigen Behälters 2 vorliegt.

Möglich ist es auch, dass in einem obersten Bereich ein kleinerer Spalt 13 vorgesehen wird, an den sich weiter unten ein größerer Spalt 12 anschließt, der wiederum weiter unten von einem kleineren Spalt 13 gefolgt wird.

Durch Abstandshalter 15, 16 mit zwei oder mehr unterschiedlichen Außendurchmessern 17, 18 kann der Prozessraum so gestaltet werden, wie er für das jeweilige zu verarbeitende Material 6 optimal ist. Dabei kann der Aufbau flexibel verändert werden, da die einzelnen Komponenten hier auf die vom Außenquerschnitt her unrunde Achse 14 aufgeschoben werden. Die Abstandshalter 15, 16 stellen wiederum einen runden Außenquerschnitt zur Verfügung, sodass der Verschleiß reduziert wird. Außerdem wird die Achse 14 vor Verschmutzung geschützt, um einen einfachen Wechsel der Arbeitsorgane 9 zu ermöglichen.

Eine Wasserzufuhr 44 kann vorgesehen sein, die bei Bedarf zur Beeinflussung des Reinigungsprozesses eingeschaltet werden kann.

Figur 3 zeigt einen weiteren schematischen Querschnitt durch das Reinigungsgerät 1 bzw. durch den rohrförmigen Behälter 2 und die Achseneinrichtung 3. An der Achseneinrichtung 3 sind hier jeweils identische Abstandshalter 15 vorgesehen, die alle den gleichen Außendurchmesser aufweisen. Die an der Achseneinrichtung 3 montierten Arbeitsorgane 9 sind winkelmäßig unterschiedlich zur Achse 14 ausgerichtet, um für eine entsprechend homogene Durchmischung des Prozessraumes 5 zu sorgen.

An der Außenoberfläche des rohrförmigen Behälters 2 ist eine Vielzahl von Einstecköffnungen 23 vorgesehen, die symmetrisch über dem Umfang verteilt und in mehreren unterschiedlichen Höhen angeordnet sind. Die Einstecköffnungen 23 ermöglichen eine flexible Anzahl von eingesteckten Arbeitsorganen 10. Die Mitnehmer 8 der von außen eingesteckten Arbeitsorgane 10 ragen in das Innere des Prozessraumes 5 hinein. Hier sind die Arbeitsorgane 9 und 10 und deren Mitnehmer 7 und 8 in vertikaler Richtung 38 so ausgebildet und angeordnet, dass sich die Arbeitsbereiche der Mitnehmer 7 und 8 wenigstens teilweise überschneiden. Das sorgt für eine besonders: gute Durchmischung des Prozessraumes. Eine einfache Montage und Demontage ist dennoch möglich, da bei der Demontage zunächst die äußeren Arbeitsorgane 10 entnommen werden können, bevor die Achseneinrichtung 3 insgesamt oder die Abstandhalter 15, 16 und die Arbeitsorgane 9 entnommen werden können.

Zur Sicherung der äußeren Arbeitsorgane 20 an dem rohrförmigen Behälter 2 und zur Abstützung derselben sind Bolzenteile 25 vorgesehen, die je nach Ausrichtung in eine der beiden Öffnungen 39 der Arbeitsorgane 10 eingeführt werden können.

Zusätzlich ist in Figur 3 eine Verschleißschutzeinrichtung 26 zu erkennen. Die Verschleißschutzeinrichtung 26 umfasst hier senkrecht angeordnete Längsstreben 28, die auf dem Innenumfang des rohrförmigen Behälters 2 verteilt angeordnet sind und horizontal angeordnete Stege 27, die in periodischen Abständen über der Höhe des rohrförmigen Behälters 2 angeordnet sind.

Hier sind jeweils Doppelstege 27 vorgesehen, zwischen denen jeweils die Einstecköffnungen 23 zum Einstecken der Arbeitsorgane 10 vorgesehen sind. Dadurch wird der rohrförmige Behälter 2 an den Einstecköffnungen 23 zusätzlich verstärkt, um die Belastung aufzunehmen. Des Weiteren dient die Verschleißschutzeinrichtung 26 aber auch dazu, die Innenwandung 4 des rohrförmigen Behälters 2 vor Verschleiß zu schützen. In den Vertiefungen zwischen den Stegen 27 und den Längsstreben 28 wird sich im Betrieb zu verarbeitendes Material 6 ansammeln, welches so als autogener Verschleißschutz dient. Dadurch findet die reibende Beanspruchung nicht mehr auf der inneren Oberfläche der Innenwandung 4 statt, sondern innerhalb des aufzubereitenden Materials. Darüber hinaus können die Stege 27 und Streben 28 bei geeigneter Anordnung die Arbeitsorgane 10 stützen.

Figur 4 zeigt eine stark schematische Draufsicht auf einen rohrförmigen Behälter 2, wobei durch die Wandung 24 des rohrförmigen Behälters 2 hier insgesamt vier Arbeitsorgane 10 mit ihren Mitnehmern 8 durchgesteckt sind. Die Arbeitsorgane 10 sind hier jeweils unter einem Winkel von 90 Grad zueinander versetzt angeordnet.

An der Achseneinrichtung 3 sind hier zwei Arbeitsorgane 9 zu sehen, die sich von innen in den Prozessraum 5 hinein erstrecken. Beide Arbeitsorgane 9 weisen hier jeweils einen Mitnehmer 7 auf, die sich in ihrer Wirklänge unterscheiden.

In allen Ausgestaltungen ist es möglich, unterschiedliche Arbeitsorgane 9, 10 einzusetzen. Die Figuren 5 bis 7 zeigen drei unterschiedliche Varianten von Arbeitsorganen 9.

Figur 5 zeigt ein Arbeitsorgan 9 mit einem einzigen Mitnehmer 7. Figur 6 zeigt ein Arbeitsorgan 9 mit zwei gegenüberliegenden Mitnehmern 7a und 7b. Figur 7 stellt ein Arbeitsorgan 9 mit drei Mitnehmern 7a, 7b und 7c dar, die jeweils unter einem Winkel von 120 Grad versetzt zueinander vorgesehen sind.

Der Innenumfang der Arbeitsorgane 9 ist so an den Außenumfang der Achse 14 angepasst, dass die Arbeitsorgane 9 zum Einen drehfest auf der Achse 14 angeordnet werden können und zum Anderen möglichst noch unter unterschiedlichen Winkeln zueinander positionierbar sind. Beispielhaft sind in Figur 6 zwei unterschiedliche Winkelstellungen 21 und 22 zu einer Achse 14 schematisch eingezeichnet.

Figur 8 zeigt zwei unterschiedliche Ausgestaltungen eines Arbeitsorgans 10, wobei die Mitnehmer 8 unterschiedlich lang ausgestaltet sind. Durchgezogen eingezeichnet ist eine Länge 43 des gesamten Arbeitsorgans, während gestrichelt eine andere Variante eines Arbeitsorgans 10 mit einer kürzeren Länge 42 abgebildet ist. Die Arbeitsorgane 10 werden durch eine Einführöffnung 23 in den Prozessraum 5 eingeführt, sodass der Mitnehmer 8 in den Prozessraum 5 hineinragt. Die Öffnungen 39 verbleiben hingegen außerhalb des rohrförmigen Behälters 2. Dort kann über ein Bolzenteil 25, welches in eine der Öffnungen 39 eingeschoben wird, das Arbeitsorgan 10 an dem Reinigungsgerät 1 gesichert werden.

Falls an einer Position kein Arbeitsorgan 10 benötigt wird, kann stattdessen auch ein Verschlussorgan 40 eingesetzt werden, welches nicht oder im Wesentlichen nicht in den Prozessraum 5 eintaucht.

Figur 10 zeigt schließlich eine perspektivische Darstellung des Reinigungsgerätes 1. Am oberen Ende ist der Einfülltrichter 41 zu sehen. Darin ist die Achseneinrichtung 3 mit der hier feststehenden Achse 14 zu erkennen, die hier einen quadratischen Querschnitt aufweist. Auf der Außenseite des rohrförmigen Behälters 2 sind die eingesteckten Arbeitsorgane 10 abgebildet, die in Einführöffnungen 23 eingeschoben sind. Möglich ist es dabei auch, nicht nur Arbeitsorgane 10 einzustecken, sondern auch Verschlussorgane 40, die von außen nicht unbedingt von Arbeitsorganen 10 zu unterscheiden sein müssen. Bevorzugt ist es aber, dass sich die Verschlussorgane 40 beispielsweise in der Farbe oder in strukturellen Merkmalen unterscheiden, sodass auf den ersten Blick erkannt werden kann, ob an einer Position ein Arbeitsorgan 10 oder ein Verschlussorgan 40 eingesetzt ist.

Insgesamt stellt die Erfindung ein hochkompaktes Reinigungsgerät 1 zur Verfügung, welches mit einem hohen Füllungsgrad 37 von größer 75% und insbesondere größer 90% betrieben werden kann und so für einen hohen Durchsatz bei geringem Raumbedarf sorgt.

Dadurch, dass die Arbeitsorgane 9 und 10 flexibel eingesetzt und ausgetauscht werden können, kann für nahezu jedes aufzubereitende Material ein optimaler Arbeitspunkt gefunden werden. Durch die flexible Einstellung des Arbeitsspalts 12 bzw. 13, der sogar innerhalb des Arbeitsgeräts 1 variiert werden kann, kann auf einfache Art und Weise der Durchsatz begrenzt werden, wenn beispielsweise der Spalt nach unten hin verjüngt wird.

Außerdem ermöglicht das erfindungsgemäße Reinigungsgerät 1 eine einfachere Wartung, da insbesondere die von außen eingesteckten Arbeitsmodule sogar bei einem kurzen Stopp ohne Entleerung des Behälters 2 ausgetauscht werden können.

Dadurch, dass der rohrförmige Behälter gedreht wird, kann eine Energie sparende und wenig Platz benötigende und effektive Aufbereitung stattfinden. Durch die rotierende Außenwand ist die Beanspruchungsintensität innerhalb des Prozessraums 5 erheblich höher als im Stand der Technik. Die eingebrachte Energiedichte ist größer, wodurch eine effektivere Desagglomeration ermöglicht wird. Der Schergradient wirkt auf der gesamten rotierenden Fläche, die größer ist als wenn allein einzelne Rührarme bewegt werden. Insgesamt wird eine effiziente und intensive selektive Zerkleinerung der anhaftenden Fremdstoffe des aufgegebenen Materials bewirkt.

**Bezugszeichenliste:**

| | | | |
|---|---|---|---|
| 1 | Reinigungsgerät | 23 | Einstecköffnung |
| 2 | rohrförmiger Behälter | 24 | Wandung |
| 3 | Achseneinrichtung | 25 | Bolzenteil |
| 4 | Innenwandung | 26 | Verschleißschutz |
| 5 | Prozessraum | 27 | Steg |
| 6 | Material | 28 | Längsstrebe |
| 7 | Mitnehmer (innen) | 29 | oberes Ende |
| 7a | Mitnehmer (innen) | 30 | unteres Ende |
| 7b | Mitnehmer (innen) | 31 | Steuereinrichtung |
| 7c | Mitnehmer (innen) | 32 | Motor |
| 8 | Mitnehmer (außen) | 33 | Füllstandsensor |
| 9 | Arbeitsorgan (innen) | 34 | Einfüllöffnung |
| 10 | Arbeitsorgan (außen) | 35 | Abführöffnung |
| 11 | Außenwandung | 36 | Abzugsorgan |
| 12 | Arbeitsspalt | 37 | Füllungsgrad |
| 13 | Arbeitsspalt | 38 | vertikale Richtung |
| 14 | Achse | 39 | Loch (für 25) |
| 15 | Abstandshalter | 40 | Einsteckverschluss |
| 16 | Abstandshalter | 41 | Einfülltrichter |
| 17 | Durchmesser | 42 | Länge |
| 18 | Durchmesser | 43 | Länge |
| 19 | inneres Arbeitsorgan | 44 | Wasserzufuhr |
| 20 | äußeres Arbeitsorgan | 100 | Anlage |
| 21 | Winkel | 120 | Siebmaschine |
| 22 | Winkel | | |

## Patentansprüche

1. Reinigungsgerät (1) für aufzubereitende Materialien wie aus Lagerstätten abgebautes körniges Material und insbesondere zum Zerkleinern von in Rohkies enthaltenen, klumpenförmigen Fremdstoffen, wie Lehm oder dergleichen,
mit einem aufrecht angeordneten rohrförmigen Behälter (2) und einer darin vorgesehenen im Wesentlichen zentral in dem rohrförmigen Behälter (2)angeordneten Achseneinrichtung (3),
wobei zwischen der Achseneinrichtung (3) und der Innenwandung (4) des rohrförmigen Behälters (2) ein Prozessraum (5) zur Aufnahme des aufzubereitenden Materials (6) vorgesehen ist,
**dadurch gekennzeichnet,**
**dass** der rohrförmige Behälter (2) rotierend antreibbar ist und dass in dem Prozessraum (5) Mitnehmer (7, 8) als Arbeitsorgane (9, 10) vorgesehen sind.

2. Reinigungsgerät (1) nach dem vorhergehenden Anspruch, wobei wenigstens ein Arbeitsorgan (10) insbesondere austauschbar an dem rohrförmigen Behälter (2) angeordnet ist.

3. Reinigungsgerät (1) nach einem der vorhergehenden Ansprüche, wobei wenigstens ein Arbeitsorgan (9) insbesondere austauschbar an der Achseneinrichtung (3) angeordnet ist und wobei sich insbesondere die Arbeitsorgane (9, 10) in vertikaler Richtung überlappen.

4. Reinigungsgerät (1) nach einem der vorhergehenden Ansprüche, wobei zwischen der Innenwandung (4) des rohrförmigen Behälters (2) und einer Außenwandung (11) der Achseneinrichtung (3) ein veränderbarer Arbeitsspalt (12, 13) vorgesehen ist.

5. Reinigungsgerät (1) nach einem der vorhergehenden Ansprüche, wobei die Achseneinrichtung (3) eine unrund ausgebildete Achse (14) und darum herum angeordnete im Wesentlichen rund ausgebildete Abstandshalter (15, 16) aufweist und wobei insbesondere Abstandshalter (15, 16) mit unterschiedlichen Durchmessern (17, 18) vorgesehen sind, um unterschiedliche Arbeitsspalte (12, 13) zur Verfügung zu stellen.

6. Reinigungsgerät (1) nach einem der vorhergehenden Ansprüche, wobei wenigstens ein Arbeitsorgan (9) als inneres Arbeitsorgan (19) ausgebildet ist, welches von innen in den Prozessraum (5) hineinragt und wobei insbesondere das innere Arbeitsorgan (19) drehfest auf die Achse (14) aufsteckbar ist und/oder unter unterschiedlichen Winkeln (21, 22) zu der Achse (14) ausrichtbar ist und/oder wobei das innere Arbeitsorgan (19) wenigstens zwei Mitnehmer (7a, 7b, 7c) aufweist.

7. Reinigungsgerät (1) nach einem der vorhergehenden Ansprüche 2 bis 10, wobei wenigstens ein Arbeitsorgan (10) als äußeres Arbeitsorgan (20) ausgebildet ist, welches von außen durch die Wandung (24) des rohrförmigen Behälters (2) in den Prozessraum (5) einführbar ist und wobei insbesondere das äußere Arbeitsorgan (20) über wenigstens ein Bolzenteil (25) gesichert wird.

8. Reinigungsgerät (1) nach einem der vorhergehenden Ansprüche, wobei Arbeitsorgane (19,20) mit Mitnehmern (7, 8) unterschiedlicher Länge und Form vorgesehen sind und/oder wobei Arbeitsorgane (9, 10) mit unterschiedlichen Mitnehmern (7, 8) vorgesehen sind, bei denen unterschiedliche Winkel des Mitnehmers (7, 8) zur Längsachse des Mitnehmers vorgesehen sind.

9. Reinigungsgerät (1) nach einem der vorhergehenden Ansprüche, wobei der rohrförmige Behälter (2) an der Innenwandung (4) eine Verschleißschutzeinrichtung (26) aufweist und wobei insbesondere die Verschleißschutzeinrichtung (26) als autogener Verschleißschutz ausgebildet ist und wenigstens abschnittsweise umlaufende Stege (27) und sich quer dazu erstreckende Längsstreben (28) umfasst.

10. Reinigungsgerät (1) nach einem der vorhergehenden Ansprüche, wobei der rohrförmige Behälter (2) in wenigstens einem Bereich an dem oberen (29) und/oder unteren Ende (30) gelagert ist und/oder wobei eine Steuereinrichtung (31) vorgesehen ist, mit welcher insbesondere die Drehgeschwindigkeit des rohrförmigen Behälters (2) steuerbar ist und/oder wobei wenigstens ein Füllstandsensor (33) vorgesehen ist.

11. Reinigungsgerät (1) nach einem der vorhergehenden Ansprüche, wobei wenigstens eine obere Einfüllöffnung (34) zur Zufuhr von Material und wenigstens eine untere Abführöffnung (35) zur Abfuhr von Material vorgesehen sind, wobei der oberen Einfüllöffnung (34) insbesondere ein Transportband oder ein Einfülltrichter zugeordnet ist und wobei der wenigstens einen Abführöffnung (35) wenigstens ein Abzugsorgan (36) nachgeordnet ist, welches einer Gruppe von Abzugsorganen (36) entnommen ist, die Bandförderer, Kettenkratzerförderer, Zellenradschleusen und Schwingförderer umfasst.

12. Reinigungsgerät (1) nach einem der vorhergehenden Ansprüche, wobei der Füllungsgrad (37) im Betrieb durchschnittlich größer 0,4 und insbesondere größer 0,6 und vorzugsweise größer 0,7 und besonders bevorzugt größer 0,80 beträgt.

13. Reinigungsgerät (1) nach einem der vorhergehenden Ansprüche, wobei die Achseneinrichtung (3) feststehend
ausgebildet ist oder wobei die Achseneinrichtung (3) rotierbar und insbesondere gegenläufig zu dem rohrförmigen Behälter (2) rotierbar ausgebildet ist.

14. Anlage (100) zum Aufbereiten von Materialien umfassend wenigstens ein Reinigungsgerät (1) nach einem der vorhergehenden Ansprüche.

15. Verfahren zum Aufbereiten von Materialien wie aus Lagerstätten abgebautes körniges Material und insbesondere zum Zerkleinern von in Rohkies enthaltenen, klumpenförmigen Fremdstoffen, wie Lehm oder dergleichen,
mit einem Reinigungsgerät (1) und einem darin aufrecht angeordneten rohrförmigen Behälter (2) und einer darin vorgesehenen im Wesentlichen zentral in dem rohrförmigen Behälter (2) angeordneten Achseneinrichtung (3),
wobei zwischen der Achseneinrichtung (3) und der Innenwandung (4) des rohrförmigen Behälters (2) ein Prozessraum (5) zur Aufnahme des aufzubereitenden Materials (6) vorgesehen ist,
**dadurch gekennzeichnet,**
**dass** der rohrförmige Behälter (2) rotierend angetrieben wird und dass in dem Prozessraum (5) Mitnehmer (7, 8) als Arbeitsorgane (9, 10) vorgesehen sind.

## Claims

1. Cleaning device (1) for materials to be processed such as granular matter mined from deposits and in particular for crushing lumpy foreign matter contained in raw gravel, such as clay or the like, with a tubular container (2) disposed upright and an axle device (3) provided therein disposed substantially centered in the tubular container (2), wherein a processing chamber (5) is provided between the axle device (3) and the inner wall (4) of the tubular container (2) for receiving the material (6) to be processed, **characterized in that** the tubular container (2) can be driven rotatingly and that engaging dogs (7, 8) are provided as working elements (9, 10) in the processing chamber (5).

2. The cleaning device (1) according to the preceding claim wherein at least one working element (10) is disposed in particular exchangeably on the tubular container (2).

3. The cleaning device (1) according to any of the preceding claims wherein at least one working element (9) is disposed in particular exchangeably on the axle device (3) and wherein in particular the working elements (9, 10) overlap in the vertical direction.

4. The cleaning device (1) according to any of the preceding claims wherein between the inner wall (4) of the tubular container (2) and an outer wall (11) of the axle device (3) a variable working gap (12, 13) is provided.

5. The cleaning device (1) according to any of the preceding claims wherein the axle device (3) comprises an axle (14) configured non-round surrounded by spacers (15, 16) configured substantially round and wherein in particular spacers (15, 16) having different diameters (17, 18) are provided for providing different working gaps (12, 13).

6. The cleaning device (1) according to any of the preceding claims wherein at least one working element (9) is configured as an inner working element (19) which protrudes into the processing chamber (5) from inside and wherein in particular the inner working element (19) can be non-rotatably clipped onto the axle (14) and/or can be aligned at different angles (21, 22) relative to the axle (14) and/or wherein the inner working element (19) comprises at least two engaging dogs (7a, 7b, 7c).

7. The cleaning device (1) according to any of the preceding claims 2 to 10, wherein at least one working element (10) is configured as an outer working element (20) which can be inserted into the processing chamber (5) from outside through the wall (24) of the tubular container (2) and wherein in particular the outer working element (20) is secured by at least one stud member (25).

8. The cleaning device (1) according to any of the preceding claims wherein working elements (19, 20) are provided with engaging dogs (7, 8) of different lengths and shapes and/or wherein working elements (9, 10) with different engaging dogs (7, 8) are provided where different angles of the engaging dog (7, 8) relative to the longitudinal axis of the engaging dog are provided.

9. The cleaning device (1) according to any of the preceding claims wherein the tubular container (2) at the inner wall (4) has a wear protection device (26) and wherein in particular the wear protection device (26) is configured as an autogenous wear protection and comprises circumferential webs (27) at least in sections and longitudinal stays (28) extending transverse thereto.

10. The cleaning device (1) according to any of the preceding claims wherein the tubular container (2) is supported in at least one region at the upper (29) and/or lower ends (30) and/or wherein a control device (31) is provided with which in particular the rotational speed of the tubular container (2) can be controlled and/or wherein at least one fill level sensor (33) is provided.

11. The cleaning device (1) according to any of the preceding claims wherein at least one top filling mouth (34) for delivering material and at least one bottom discharge opening (35) for discharging material are provided, wherein the top filling mouth (34) in particular has a conveyor belt or a filling hopper assigned to it and downstream of the at least one discharge opening (35) at least one discharge element (36) is disposed which is taken from a group of discharge elements (36) including belt conveyors, scraper chain conveyors, rotary vane locks, and vibrating conveyors.

12. The cleaning device (1) according to any of the preceding claims wherein the degree of filling (37) in operation is on average above 0.4 and in particular above 0.6 and preferably above 0.7 and particularly preferably above 0.80.

13. The cleaning device (1) according to any of the preceding claims wherein the axle device (3) is configured stationary or wherein the axle device (3) is configured rotary and in particular rotating in the opposite sense of the tubular container (2).

14. System (100) for processing materials comprising at least one cleaning device (1) according to any of the preceding claims.

15. Method for processing materials such as granular matter mined from deposits and in particular for crushing lumpy foreign matter contained in raw gravel such as clay or the like, with a cleaning device (1) and a tubular container (2) disposed upright therein and an axle device (3) provided therein disposed substantially centered in the tubular container (2), wherein a processing chamber (5) is provided between the axle device (3) and the inner wall (4) of the tubular container (2) for receiving the material (6) to be processed, **characterized in that** the tubular container (2) is driven rotatingly and that engaging dogs (7, 8) are provided as working elements (9, 10) in the processing chamber (5).

## Revendications

1. Appareil de nettoyage (1) pour matériaux à traiter tels que matériau granuleux issu de gisements, et notamment pour broyer les substances étrangères grumeleuses contenues dans le gravier brut, telles que l'argile ou équivalent,
muni d'un réservoir (2) tubulaire agencé en position debout et d'un dispositif d'axe (3) prévu dedans, agencé sensiblement de manière centrale dans le réservoir tubulaire (2), une chambre de traitement (5) étant prévue entre le dispositif d'axe (3) et la paroi intérieure (4) du réservoir tubulaire (2), destinée à recevoir le matériau à traiter (6), **caractérisé en ce**
**que** le réservoir tubulaire (2) est entraînable en rotation et que des entraîneurs (7, 8) sont prévus en tant qu'organes de travail (9, 10) dans la chambre de traitement (5).

2. Appareil de nettoyage (1) selon la revendication précédente, au moins un organe de travail (10) étant agencé notamment de manière interchangeable au niveau du réservoir tubulaire (2).

3. Appareil de nettoyage (1) selon l'une quelconque des revendications précédentes, au moins un organe de travail (9) étant agencé notamment de manière interchangeable au niveau du dispositif d'axe (3), et les organes de travail (9, 10), notamment, se chevauchant dans le sens vertical.

4. Appareil de nettoyage (1) selon l'une quelconque des revendications précédentes, un intervalle de travail modifiable (12, 13) étant prévu entre la paroi intérieure (4) du réservoir tubulaire (2) et une paroi extérieure (11) du dispositif d'axe (3).

5. Appareil de nettoyage (1) selon l'une quelconque des revendications précédentes, le dispositif d'axe (3) présentant un axe ovalisé (14) et des espaceurs (15, 16) agencés sensiblement circulaires, disposés tout autour, et notamment des espaceurs (15, 16) de diamètres différents (17, 18) étant prévus pour fournir des intervalles de travail (12, 13) différents.

6. Appareil de nettoyage (1) selon l'une quelconque des revendications précédentes, au moins un organe de travail (9) étant conçu comme organe de travail interne (19) qui fait saillie dans la chambre de traitement (5) à partir de l'intérieur, et notamment l'organe de travail interne (19) étant enfichable raide en torsion sur l'axe (14) et/ou orientable sous des angles différents (21, 22) par rapport à l'axe (14), et/ou l'organe de travail interne (19) présentant au moins deux entraîneurs (7a, 7b, 7c).

7. Appareil de nettoyage (1) selon l'une des revendications précédentes 2 à 10, au moins un organe de travail (10) étant conçu comme organe de travail externe (20) qui peut être introduit dans la chambre de traitement (5) à partir de l'extérieur en passant au travers de la paroi (24) du réservoir tubulaire (2), et notamment l'organe de travail externe (20) étant sécurisé par au moins un boulon (25).

8. Appareil de nettoyage (1) selon l'une quelconque des revendications précédentes, des organes de travail (19, 20) étant prévus munis d'entraîneurs (7, 8) de tailles et formes différentes et/ou des organes de travail (9, 10) étant prévus équipés d'entraîneurs différents (7, 8), pour lesquels différents angles sont prévus entre l'entraîneur (7, 8) et l'axe longitudinal de l'entraîneur.

9. Appareil de nettoyage (1) selon l'une quelconque des revendications précédentes, le réservoir tubulaire (2) présentant un dispositif de protection contre l'usure (26) au niveau de la paroi intérieure (4) et notamment ledit dispositif de protection contre l'usure (26) étant conçu en tant que protection contre l'usure autogène et comprenant au moins sur certains passages des étançons périphériques (27) et des croisillons longitudinaux perpendiculaires aux premiers (28).

10. Appareil de nettoyage (1) selon l'une quelconque des revendications précédentes, le réservoir tubulaire (2) étant, dans au moins une zone, disposé à l'extrémité supérieure (29) et/ou à l'extrémité inférieure (30) et/ou un dispositif de commande (31) étant prévu, permettant de commander notamment la vitesse de rotation du réservoir tubulaire (2), et/ou au moins un capteur de niveau de remplissage (33) étant prévu.

11. Appareil de nettoyage (1) selon l'une quelconque des revendications précédentes, au moins un orifice supérieur de remplissage (34), pour l'alimentation en matériau, et au moins un orifice d'évacuation (35), pour l'évacuation de matériau, étant prévus, notamment un tapis convoyeur ou une trémie de remplissage étant attribué à l'orifice supérieur de remplissage (34) et au moins un organe de refoulement (36) étant placé en aval de l'au moins un orifice d'évacuation (35), lequel est extrait d'un groupe d'organes de refoulement (36) comprenant convoyeurs à bande, convoyeurs à chaîne à raclettes, écluses rotatives et convoyeurs à secousses.

12. Appareil de nettoyage (1) selon l'une quelconque des revendications précédentes, le degré de remplissage (37) en marche étant en moyenne supérieur à 0,4 et notamment supérieur à 0,6, et de préférence supérieur à 0,7 et de préférence particulière, supérieur à 0,80.

13. Appareil de nettoyage (1) selon l'une quelconque des revendications précédentes, le dispositif d'axe (3) étant agencé fixe ou le dispositif d'axe (3) étant agencé tournant et notamment tournant dans le sens inverse du réservoir tubulaire (2).

14. Installation (100) pour le traitement de matériaux, comprenant au moins un appareil de nettoyage (1) selon l'une quelconque des revendications précédentes.

15. Procédé pour le traitement de matériaux tels que matériau granuleux issu de gisements et notamment pour broyer les substances étrangères grumeleuses contenues dans le gravier brut, telles que l'argile ou équivalent,
pourvu d'un appareil de nettoyage (1) et d'un réservoir tubulaire (2) agencé dedans en position debout ainsi qu'un dispositif d'axe (3) prévu dedans, agencé sensiblement de manière centrale dans le réservoir tubulaire (2),
une chambre de traitement (5) étant prévue entre le dispositif d'axe (3) et la paroi intérieure (4) du réservoir tubulaire (2), destinée à recevoir le matériau à traiter (6), **caractérisé en ce**
**que** le réservoir tubulaire (2) est entraînable en rotation et que des entraîneurs (7, 8) sont prévus en tant qu'organes de travail (9, 10) dans la chambre de traitement (5).
